# EUROPÄISCHE PATENTSCHRIFT

(11) **EP 1 038 692 B1**
(45) Veröffentlichungstag und Bekanntmachung des Hinweises auf die Patenterteilung: **02.07.2003**
(21) Anmeldenummer: 00105781.9
(22) Anmeldetag: 18.03.2000
(51) Int. Cl.: B42F 21/00

(54) **Ablagemappe für Schriftgut**
Filing folder for documents
Dossier de classement pour documents

(30) Priorität: 26.03.1999 DE 19913988
(43) Veröffentlichungstag der Anmeldung: 27.09.2000
(73) Patentinhaber: Mappei-Organisationsmittel GmbH & Co. KG, 42327 Wuppertal (DE)
(72) Erfinder: Brombach, Clemens, 42115 Wuppertal (DE)
(74) Vertreter: Grundmann, Dirk, Dr.

(56) Entgegenhaltungen:
- CH-A- 683 412
- DE-A- 2 520 418
- US-A- 4 784 508

## Beschreibung

Die Erfindung betrifft eine aus einem Stanzteil gefaltete Ablagemappe für Schriftgut mit entlang einer ersten Falzkante miteinander verbundener Vorder- und Rückwand, mit mindestens einer der Rückwand angeformten, um eine zweite Falzkante einwärts geschlagenen Seitenklappe, und mit einem an eine Randkante von Vorder- oder Rückwand anklebbarem Reiter.

Derartige Ablagemappen sind bekannt. Die Mappen werden aus Papier gefertigt. Indem zunächst ein Stanzteil in Form gebracht wird. Dieses Stanzteil wird an den vorgesehenen Falzkanten gefalzt und entsprechend gefaltet. Der Reiter ist als separates Teil ausgebildet und wird an die Randkante von Vorder- oder Rückwand geklebt. Der Reiter ragt über diese Randkante hinaus und dient zur Identifizierung. Der Reiter ist beschriftbar. Auch die Position des Reiters auf der Randkante dient als Organisationshilfe. Im Stand der Technik sind ferner Lösungen vorgeschlagen worden, wobei die Ablagemappe einen integrierten Reiter besitzt. Dieser ist dann schon von vornherein an der Randkante vorhanden und braucht nur noch ausgeklappt zu werden. Diese Lösung hat den Vorteil, daß der Reiter fest mit der Rück- oder Vorderwand verbunden ist. Andererseits muß an jeder möglichen Position an der Randkante der Rückwand ein Reiter vorgesehen werden, der ausgeklappt werden kann. Darüber hinaus kann ein derartiger, fest mit der jeweiligen Wand verbundener Reiter nicht wahlweise an der Vorderoder Rückwand befestigt werden. Ein ähnliches Beispiel des Stands der Technik ist aus der Patentschrift CH-A-683412 bekannt. Der Erfindung liegt die Aufgabe zugrunde, eine gattungsgemäße Ablagemappe handhabungstechnisch zu vereinfachen. Gelöst wird die Aufgabe durch die in den Ansprüchen angegebene Erfindung, wobei der Anspruch 1 im besonderen darauf abstellt, daß der Reiter ein materialeinheitlich dem Stanzteil angeformtes, bereichsweise klebebeschichtetes Abtrennteil ist.

Diese Ausgestaltung besitzt die Vorteile des separaten Reiters. Der Reiter wird abgetrennt, in die entsprechende Form gefaltet und an beliebiger Stelle an einer der beiden Randkanten angeklebt. Gleichzeitig ist der Reiter aber bei der Herstellung und beim Verkauf und der Lagerhaltung ein integriertes Bestandteil der Ablagemappe, also unverlierbar mit ihr verbunden. In einer vorteilhaften Ausgestaltung ist das Abtrennteil der Seitenklappe zugeordnet. Es kann dabei einen Teilabschnitt der Seitenklappe ausbilden, so daß diese sich durch die Abtrennung des Reiters verschmälert oder verkürzt. Das Abtrennteil kann von vornherein mit Leimstreifen versehen sein. Der Leimstreifen kann durch Wasser aktivierbar sein. Es ist aber auch vorgesehen, die Leimstreifen selbstklebend zu gestalten und mit einer Abdeckfolie mit entsprechend passivierter Oberfläche abzudecken. Das Abtrennteil kann entlang vorperforierter Trennlinien abtrennbar sein. Hierdurch ist sichergestellt, daß bei einem Organisationssystem aus einer Vielzahl derartiger Ablagemappen alle gleichbreite Reiter besitzen. Es ist aber auch möglich, zwei oder mehrere Abtrennteile nebeneinander anzuordnen. Diese Abtrennteile können sogar unterschiedliche Breiten besitzen. Hierdurch ist ein nachträglicher Austausch von Reitern möglich. Man kann sich aber auch entscheiden, schmale oder breite Reiter zu verwenden. In einer Weiterbildung der Erfindung ist vorgesehen, daß das Abtrennteil von einer der Seitenklappe angeformten Fahne ausgebildet ist. Diese Fahne kann bis über die Vorderseite und Rückseite miteinander verbindende Falzlinie ragen. Entsprechend ist die Fahne eine Schmalseitenverlängerung der Seitenflanke. Zwischen den Leimstreifen kann eine Falzlinie verlaufen, um welche das Abtrennteil gefalzt werden kann, um den Reiter auszubilden.

Ausführungsbeispiele der Erfindung werden nachfolgend anhand beigefügter Zeichnungen erläutert. Es zeigen:
- Fig. 1: ein erstes Ausführungsbeispiel eines aufgeklappten Stanzteiles,
- Fig. 2: einen Schnitt gemäß der Linie II-II in Fig. 1,
- Fig. 3: einen an die Randkante der Rückwand angeklebten, aus einem Abtrennteil gefalteten Reiter,
- Fig. 4: ein zweites Ausführungsbeispiel der Erfindung und
- Fig. 5: einen an die Rückwand angeklebten Reiter in der Ansicht.

Das aus Papier bestehende Stanzteil 1 bildet eine Vorderwand 3 und eine Rückwand 4 aus. Vorderwand 3 und Rückwand 4 sind über eine Falzkante 2 miteinander verbunden. Quer zur Falzkante 2 verläuft an der Seite der Rückwand 4 eine weitere Falzkante 5, an welcher eine Seitenklappe 6 mit der Rückwand 4 verbunden ist. Es sind insgesamt zwei sich gegenüberliegende Seitenklappen 6 vorgesehen. Die Seitenklappe 6 bildet über einen Teilbereich ihrer Längserstreckung Abtrennteile 10 aus. In der Fig. 1 sind zwei derartige Abtrennteile dargestellt. Die Abtrennteile 10 besitzen unterschiedliche Breiten. In Längsrichtung verlaufen über die beiden Abtrennteile voneinander beabstandete Leimstreifen 11 und 12. Im Ausführungsbeispiel sind die Leimstreifen 11, 12 selbstklebend und mittels einer Schutzfolie 13 abgedeckt. Die Seitenklappe 6 reicht bis an ober über die Randkante 8 mit ihrem die Abtrennteile 10 ausbildenden Bereich.

Zwischen den beiden Leimstreifen 11, 12 befindet sich eine Falzlinie 16, die außermittig zwischen den beiden Leimsteifen 11 und 12 verläuft. Die beiden Abtrennteile 10 sind mittels Trennlinien 14 miteinander bzw. mit der Seitenklappe 6 verbunden. Auch die Falzlinie 5 zwischen Seitenklappe 6 und Rpckwand 4 bildet eine Trennlinie aus. Die Trennlinien können Materialschwächungen bspw. Perforationen aufweisen, damit ein leichtes und werkzeugfreies Abtrennen der Abtrennteile 10 von der Seitenklappe 6 möglich ist.

Bei dem in Fig. 4 dargestellten Ausführungsbeispiel schließt sich an die Seitenklappe 6 eine Fahne bzw. Fortsatz an. Diese Fahne erstreckt sich anschließend an eine der Schmalseiten der Seitenklappe 6 und zwar so, daß die Fahne jenseits der Falzkante 2 liegt, welche Vorderwand 3 und Rückwand 4 miteinander verbindet. Die parallel zur Vorderwand 3 verlaufende Fahne bildet mehrere hintereinanderliegende Abtrennteile 10 aus, die sich in ihrer Gestaltung nicht von denjenigen unterscheiden, die in der Fig. 1 dargestellt worden sind. Die der Fahne zugeordneten Abtrennteile 10 sind ebenfalls mit Trennlinien 14 miteinander verbunden. Sie sind aber der Vorderwand 3 freigeschnitten bzw. nicht mit der Vorderwand 3 verbunden.

Zur Ausbildung eines Reiters wird ein Abtrennteil 10 von der Seitenklappe 6 entlang der Trennlinie 14 abgetrennt. Dieses entfernte Abtrennteil 10 besitzt zwei Leimstreifen 11 und 12. Durch eine 180° Umfaltung um die Falzlinie 16 wird der den Leimstreifen 11 tragende Teilabschnitt vom Abtrennteil 10 ausgebildeten Reiter 9 mit einem bezüglich der Trennlinie 16 gegenüberliegenden Flächenabschnitt des Reiters 9 fest verbunden. Neben diesem Flächenabschnitt erstreckt sich der dann freibleibende Leimstreifen 12, mit welchem der Reiter 9 gegen den Rand 8 der Rückwand 4 oder den Rand 7 der Vorderwand 3 anklebbar ist (vgl. Fig. 3).

Die Herstellung ist mit den für die Herstellung von Briefumschlägen her bekannten Leimwerken durchführbar.

Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Aus einem Stanzteil (1) gefalzte Ablagemappe für Schriftgut mit entlang einer ersten Falzkante 2 miteinander verbundener Vorder- (3) und Rückwand (4), mit mindestens einer der Rückwand (4) angeformten, um eine zweite Falzkante (5) einwärts geschlagenen Seitenklappe (6) und mit einem an eine Randkante (7, 8) von Vorderoder Rückwand anklebbaren Reiter (9), **dadurch gekennzeichnet, daß** der Reiter (9) ein materialeinheitlich dem Stanzteil angeformtes, bereichsweise klebebeschichtetes Abtrennteil (10) ist.

2. Ablagemappe nach Anspruch 1
**dadurch gekennzeichnet, daß** das Abtrennteil (10) der Seitenklappe (6) zugeordnet ist.

3. Ablagemappe nach einem oder mehreren der vorhergehen-den Ansprüche , **dadurch gekennzeichnet, daß** das Abtrennteil (10) Teilabschnitt der Seitenklappe (6) ist.

4. Ablagemappe nach einem oder mehreren der vorhergehenden Ansprüche , **dadurch gekennzeichnet, daß** das Abtrennteil (10) mit Leimstreifen (11, 12) versehen ist.

5. Ablagemappe nach einem oder mehreren der vorhergehenden Ansprüche , **dadurch gekennzeichnet, daß** das Abtrennteil (10) durch eine Schutzfolie (13) abgedeckte Leimstreifen(11, 12) aufweist.

6. Ablagemappe nach einem oder mehreren der vorhergehenden Ansprüche , **dadurch gekennzeichnet, daß** das Abtrennteil (10) entlang vorperforierter Trennlinien (14) abtrennbar ist.

7. Ablagemappe nach einem oder mehreren der vorhergehenden Ansprüche, **gekennzeichnet durch** zwei nebeneinander liegende Abtrennstreifen (10) mit verschiedenen Breiten.

8. Ablagemappe nach einem oder mehreren der vorhergehenden Ansprüche **dadurch gekennzeichnet, daß** das Abtrennteil (10) einem bis über die erste Falzlinie (2) reichenden Fortsatz (15) der Seitenklappe (6) zugeordnet ist.

9. Ablagemappe nach einem oder mehreren der vorhergehenden Ansprüche , **gekennzeichnet durch** eine zwischen dem Leimstreifen (11, 12) außerhalb der Mitte verlaufende Falzlinie (16).

## Claims

1. File folder for documents which is produced by a punched part (1) being folded, having a front wall (3) and rear wall (4) connected to one another along a first folding edge (2), having at least one side flap (6) which is integrally formed on the rear wall (4) and is folded inwards about a second folding edge (5), and having a rider (9) which can be adhesively bonded to a peripheral edge (7, 8) of front wall or rear wall, **characterized in that** the rider (9) is a detachable part (10) which is integrally formed on the punched part and is coated with adhesive in certain areas.

2. File folder according to Claim 1, **characterized in that** the detachable part (10) is associated with the side flap (6).

3. File folder according to one of the preceding claims, **characterized in that** the detachable part (10) is a sub-section of the side flap (6).

4. File folder according to one or more of the preceding claims, **characterized in that** the detachable part (10) is provided with strips of glue (11,12).

5. File folder according to one or more of the preceding claims, **characterized in that** the detachable part (10) has strips of glue (11, 12) which are covered by a protective sheet material (13).

6. File folder according to one or more of the preceding claims, **characterized in that** the detachable part (10) can be separated along pre-perforated separating lines (14).

7. File folder according to one or more of the preceding claims, **characterized by** two detachable strips (10) which are located one beside the other and are of different widths.

8. File folder according to one or more of the preceding claims, **characterized in that** the detachable part (10) is associated with an extension (15) of the side flap (6), said extension extending beyond the first fold line (2).

9. File folder according to one or more of the preceding claims, **characterized by** a fold line (16) which runs between the strips of glue (11,12), outside the centre.

## Revendications

1. Chemise de classement pour documents écrits, pliée à partir d'une pièce découpée (1), comportant une paroi avant (3) et une paroi arrière (4), reliées l'une à l'autre le long d'un premier bord de pliage (2), avec au moins un rabat latéral (6) formé sur la paroi arrière (4), rabattu vers l'intérieur autour d'un deuxième bord de pliage (5) et avec un cavalier (9) pouvant être collé sur un bord de lisière (7, 8) de la paroi avant ou de la paroi arrière, **caractérisée en ce que** le cavalier (9) est une pièce séparable (10) formée sur la pièce découpée, dans la même matière, enduite de colle sur certaines zones.

2. Chemise de classement selon la revendication 1, **caractérisée en ce que** la pièce séparable (10) est associée au rabat latéral (6).

3. Chemise de classement selon une ou plusieurs des revendications précédentes, **caractérisée en ce que** la pièce séparable (10) est un segment partiel du rabat latéral (6).

4. Chemise de classement selon une ou plusieurs des revendications précédentes, **caractérisée en ce que** la pièce séparable (10) est munie de bandes de colle (11, 12).

5. Chemise de classement selon une ou plusieurs des revendications précédentes, **caractérisée en ce que** la pièce séparable (10) présente des bandes de colle (11, 12) recouvertes d'une feuille de protection (13).

6. Chemise de classement selon une ou plusieurs des revendications précédentes, **caractérisée en ce que** la pièce séparable (10) est séparable le long de lignes de séparation (14) préalablement perforées.

7. Chemise de classement selon une ou plusieurs des revendications précédentes, **caractérisée par** deux bandes de séparation (10), situées près l'une de l'autre, de largeurs différentes.

8. Chemise de classement selon une ou plusieurs des revendications précédentes, **caractérisée en ce que** la pièce séparable (10) est associée à un prolongement (15), allant jusque sur la première ligne de pliage (2), du rabat latéral (6).

9. Chemise de classement selon une ou plusieurs des revendications précédentes, **caractérisée par** une ligne de pliage (16) s'étendant entre les bandes de colle (11, 12) en dehors du centre.
